# FASCICULE DE BREVET EUROPEEN

(11) **EP 0 504 769 B1**
(45) Date de publication et mention de la délivrance du brevet: **18.10.1995**
(21) Numéro de dépôt: 92104466.5
(22) Date de dépôt: 16.03.1992
(51) Int. Cl.: A43B 5/04

(54) **Chaussure de ski alpin à volet d'énergie articulé sur le bas de coque**
Alpin-Skischuh mit einer am Schalenunterteil schwenkbaren Energiedämpfungsklappe
Alpine ski boot having an articulated movement damper on the bottom shell

(30) Priorité: 21.03.1991 FR 9103669
(43) Date de publication de la demande: 23.09.1992
(73) Titulaire: SALOMON S.A., 74370 Pringy (FR)
(72) Inventeur: Demarchi, Jean-Louis, F-74410 Saint Jorioz (FR)

(56) Documents cités:
- EP-A- 0 380 444
- FR-A- 2 096 248
- FR-A- 2 330 345
- FR-A- 2 619 684
- US-A- 4 095 356
- US-A- 4 669 202

## Description

La présente invention se rapporte aux chaussures de ski alpin présentant au moins une partie postérieure de tige qui soit escamotable vers l'arrière en vue de l'introduction et/ou de l'extraction du pied du skieur et concerne la mise en oeuvre de moyens de contrôle de la flexion de la tige disposés à l'arrière d'une telle chaussure dans la zone de ladite partie postérieure de la tige.

Ce type de chaussure comporte habituellement un bas de coque surmonté d'une tige au moins partiellement articulée sur ce dernier, par exemple autour d'un axe transversal, ladite tige comprenant au moins une partie antérieure et une partie postérieure destinées à être écartées l'une de l'autre en position d'ouverture pour le passage du pied. Dans ces chaussures, comme enseigné par le brevet FR 2 619 684 (c.f. le préambule de la revendication 1), au moins un système de serrage entoure au moins partiellement les parties antérieure et postérieure de la tige et est associé à l'une au moins desdites parties en vue de maintenir ces dernières contre le bas de jambe du skieur en position de pratique du ski. Concernant les moyens de contrôle de la flexion de la tige, différentes réalisations sont proposées. Le plus souvent, ces moyens sont constitués de ressorts ou autres éléments élastiquement déformables interposés entre le bas de coque et la partie postérieure de la tige qu'ils relient entre eux. Ces moyens sont généralement proéminents sur une grande zone de la partie postérieure de la tige et nécessitent la mise en oeuvre de nombreux éléments d'assujettissement tels que des pièces d'ancrage dans le bas de coque et la tige et des pièces de guidage et de maintien en place des ressorts aptes à intervenir, notamment pendant les mouvements de flexion de ladite tige.

On peut également citer à titre d'exemple les chaussures de ski illustrées dans les brevets US 3 619 914, CH 491 619 et CH 512 204, où de tels moyens de contrôle de la flexion sont décrits. Comme cela apparaît à l'évidence, ces moyens de contrôle de la flexion se révèlent complexes et essentiellement adaptables à des chaussures de ski dites "à entrée par le dessus" du fait qu'ils forment un pont de liaison entre le bas de coque et la partie postérieure de la tige ; en effet, seul ce type de chaussures de ski à entrée par le dessus, qui sont pourvues d'au moins une ouverture supérieure située sur la partie antérieure de la tige et/ou du bas de coque, permet l'introduction du pied dans la chaussure sans nécessiter le dégagement ou l'écartement de la partie postérieure de ladite tige vers l'arrière.

On peut encore citer les chaussures de ski décrites dans les brevets FR 2 305 948 et FR 2 330 345 ; dans ces chaussures, les moyens de contrôle de la flexion mis en oeuvre sont des armatures relativement flexibles dont le volume est pratiquement intégré à la partie postérieure de la tige. Une telle réalisation des moyens permet de construire des chaussures qui sont, comparativement à celles citées précédemment, sans proéminence et/ou saillie sur l'extérieur de la coque, ce qui autorise notamment une utilisation plus rationnelle avec les vêtements de ski qui recouvrent habituellement le haut de la tige desdites chaussures. Il reste cependant que de tels moyens ne peuvent toujours pas être adaptés à des chaussures de ski du type à entrée par l'arrière et/ou à entrée mixte.

En fait, pour conserver une structure de chaussure de ski alpin à entrée "par l'arrière", pourvue d'un dispositif de contrôle de la flexion de la tige qui ne soit pas proéminent sur la partie postérieure de celle-ci, la solution la plus répandue a été celle de reporter les moyens élastiques de la partie postérieure de la tige à la partie antérieure de celle-ci. De très nombreuses chaussures ont été réalisées selon une telle structure et on peut citer, à titre d'exemple, les chaussures enseignées dans les brevets FR 2 096 248 et US 4 095 356.

Dans le brevet français n° 2 096 248, la chaussure à entrée par l'arrière présente une partie postérieure de tige qui est articulée sur un axe du bas de coque, et qui réalise l'obturation d'une ouverture entre la tige et ledit bas de coque au niveau du talon. Un volet rapporté sur l'un ou l'autre de ces éléments joue un rôle de fermeture limité à la zone du talon. Dans un tel dispositif, le contrôle et la limitation de la flexion de la tige ne sont obtenus que par des moyens élastiques disposés à l'avant de la chaussure, entre la partie antérieure de la tige et une partie avant supérieure du bas de coque.

Le brevet US n° 4 095 356 présente une chaussure également à entrée par l'arrière dans laquelle la partie antérieure de la tige est articulée autour d'un premier axe correspondant sensiblement aux malléoles, laquelle partie antérieure comporte un prolongement vers le bas portant un second axe sur lequel la partie postérieure de la tige est susceptible de pivoter par rapport à la partie antérieure. En flexion, l'ensemble capot avant capot arrière pivote autour dudit premier axe.

De même que précédemment, le volet articulé représenté ferme une ouverture limitée entre la partie postérieure de la tige et le bas de coque, mais ne joue aucun rôle dans le contrôle de la flexion de ladite tige, celui-ci étant effectué par un joint interposé entre la bordure inférieure avant de la partie antérieure de la tige et la bordure supérieure avant du bas de coque.

Il est clair que les chaussures précitées dans les brevets FR 2 096 248 et US 4 095 356 permettent un chaussage aisé par l'arrière du fait que les moyens de contrôle de la flexion sont reportés à l'avant de la tige. Par contre, cette disposition des moyens de contrôle à l'avant présente certains inconvénients à l'usage car les efforts résistants desdits moyens sont localisés sur la face antérieure du bas de jambe du skieur, c'est-à-dire en correspondance des parties osseuses de ce dernier les moins protégées ; il s'ensuit une sensibilisation plus ou moins importante de ces parties osseuses qui se traduit par des irritations, voire par la formation de callosités pour le moins nuisibles au confort du skieur.

C'est pour cette raison notamment qu'il a été estimé qu'une retenue de la tige par l'arrière, par l'intermédiaire d'un ensemble de tige formant collier, aurait pour effet de répartir lesdites forces sur tout le périmètre du bas de jambe, sans aucun appui ou effort localisé.

L'invention a précisément pour but d'atteindre ce résultat et concerne à cet effet une chaussure de ski alpin comportant une coque rigide dont un bas de coque est surmonté d'une tige présentant au moins une partie antérieure et une partie postérieure, laquelle tige est au moins partiellement articulée sur ce dernier par l'intermédiaire d'un élément de liaison, et comprenant elle-même une ouverture postérieure pour permettre le passage du pied, un ensemble de fermeture formant collier sur le bas de jambe, comprenant au moins un système de serrage entourant au moins partiellement la tige pour être mis en tension par au moins un organe tendeur, tel qu'un levier fixé sur l'une des parties constitutives de ladite tige, et des moyens de contrôle de la flexion de la tige en amplitude et en effort vers l'avant, étant disposés à l'arrière de la chaussure, caractérisée en ce que lesdits moyens de contrôle de la flexion en amplitude et en effort vers l'avant comprennent un volet flexible en forme de coquille d'enveloppement du talon qui s'étend de manière contigüe sous la partie postérieure de la tige, constituant la source d'énergie desdits moyens de contrôle, lequel volet est solidaire du bas de coque dans la zone du talon de manière articulée par rapport à celui-ci par l'intermédiaire d'une articulation disposée dans sa partie inférieure et est entraîné en pivotement, selon une course délimitée, par la partie postérieure de la tige par rapport audit bas de coque dans un mouvement postéro-antérieur jusqu'en position de tige fermée sur le bas de jambe du skieur, position à partir de laquelle, d'une part, le volet vient coopérer avec une zone de butée fixe, ménagée sur une partie du bas de coque par une zone de butée mobile complémentaire dont il est pourvu, et d'autre part, le contrôle de la flexion de la tige s'exerce par réaction du volet contre la partie postérieure de ladite tige, lequel volet constitue ainsi la source d'énergie des moyens de contrôle.

Un tel volet d'énergie joue bien, dans le cas présent, un rôle d'élément de contrôle de la flexion avant permettant un contrôle spécifique du basculement de la tige vers l'avant, grâce au choix des formes et des matériaux pouvant également être mis en oeuvre.

De plus, du fait du faible volume du volet d'énergie qui s'étend de manière contiguë sous la partie postérieure de la tige, le choix d'un matériau adéquat plus couteux ne grève pas le prix de revient de la chaussure.

Des avantages de l'invention apparaîtront au cours de la description qui va suivre, donnée à titre d'exemple non limitatif, et qui fera mieux comprendre comment l'invention peut être réalisée en regard des dessins dans lesquels :
- la figure 1 est une vue en perspective d'une chaussure de ski, partiellement découpée, pourvue de moyens de contrôle de la flexion.
- les figures 2, 3, 4 sont des vues de côté et partiellement en coupe de la chaussure selon la figure 1 montrant respectivement celle-ci en position ouverte, en position fermée et en position de flexion avant.
- la figure 5 montre une chaussure de ski du même type que celle de la figure 1, mais dans laquelle les moyens de contrôle de la flexion travaillent différemment.
- les figures 6 et 7 illustrent l'adaptation des moyens de contrôle selon l'invention à des chaussures à entrée mixte, figure 6, et à entrée par le dessus, figure 7.
- la figure 8 représente une variante de réalisation des moyens de contrôle de la flexion avant de la tige.

A titre d'exemple illustratif mais non limitatif, la chaussure représentée sur les figures 1 à 4 est du type à entrée par l'arrière et/ou mixte.

Conformément à l'invention la chaussure de ski présente une tige 1 comprenant au moins une partie antérieure 2 et une partie postérieure 3, et un bas de coque 4 sur lequel la tige 1 d'articule par l'intermédiaire d'un élément de liaison tel qu'un axe transversal 5.

La chaussure représentée comporte également plusieurs systèmes de serrage 6 et de fermeture de la tige 1 sur le bas de jambe du skieur, comprenant chacun, d'une manière connue en soi, un levier tendeur 7 qui assujettit en tension un lien souple tel qu'une boucle à câble 8, entourant partiellement la partie antérieure 2 de la tige 1 pour relier chaque tendeur 7, fixé sur une aile 3a de la partie postérieure 3, à des points d'ancrage (non représentés) disposés sur l'autre aile 3a de la même partie 3, entourant au passage la partie antérieure 2, en vue de leur rapprochement.

La chaussure comporte des moyens de contrôle de la flexion de la tige 1 en amplitude et en effort vers l'avant, qui sont disposés à l'arrière de ladite chaussure.

Ces moyens comprennent un volet flexible 9 constituant la source d'énergie, en forme de coquille d'enveloppement de l'arrière du talon, solidaire du bas de coque 4 dans la zone du talon et comportant deux ailes latérales 9a, chevauchées par les deux ailes latérales 3a de la partie arrière 3 de la tige 1 contre laquelle ledit volet 9 est maintenu plaqué afin que ce dernier soit entraîné en pivotement par rapport audit bas de coque 4, dans un mouvement postéro-antérieur ou antéro-postérieur, autour d'une articulation 10 disposée transversalement entre une partie inférieure du volet 9 et une partie supérieure du bas de coque 4, au niveau du talon, sur laquelle il est susceptible de s'articuler (fig 1).

Dans un mouvement postéro-antérieur, lorsque la tige 1 est refermée sur le bas de jambe (fig 3), le volet d'énergie 9 est susceptible d'être entraîné en pivotement par la partie arrière 3, selon une certaine course limitée vers l'avant par une butée fixe 11, ménagée sur une partie supérieure du bas de coque 4. La butée 11 coopère alors avec une butée complémentaire mobile 12 du volet d'énergie 9. A partir de cette position, le contrôle de la flexion de la tige 1 s'exerçant dans le sens F1 s'effectue, par réaction du volet 9 dans le sens inverse F2 contre la partie arrière 3 de la tige 1 (fig 4).

Le volet d'énergie 9 est également susceptible de pivoter dans un sens antéro-postérieur selon une course dont l'amplitude est délimitée respectivement, d'une part, par la butée fixe supérieure 11 du bas de coque 4 précédemment définie, et, d'autre part, par une seconde zone de butée inférieure fixe 4a, constituée par une partie postérieure inférieure du talon de bas de coque 4, sur laquelle est susceptible de prendre appui une zone inférieure 3b de la partie postérieure 3 de la tige 1, dans une position d'ouverture maximum de chaussage (fig 2).

Selon le mode de réalisation représenté sur les figures 1 à 4, la zone de butée mobile 12 du volet d'énergie 9 est constituée par les bordures de ses propres ailes 9a, en fait leur chant respectif inférieur, aptes à coopérer avec la butée supérieure fixe 11 du bas de coque 4, laquelle butée 11 est elle-même constituée par deux épaulements, obtenus de part et d'autre du bas de coque 4, en correspondance desdits chants inférieurs des ailes 9a du volet d'énergie 9 pour permettre la prise d'appui de ce dernier en flexion (fig 4).

Le volet d'énergie 9 comporte également à sa partie postérieure sensiblement dans sa zone médiane une échancrure verticale 15, ouverte de manière évasée vers le haut, dans cet exemple, apte à se déformer par rapprochement des lèvres de bordure 15a, lors d'une flexion avant.

L'échancrure 15 est dirigée à l'opposé des moyens d'articulation 10 de l'étrier 9. A partir du moment où la partie arrière 3 sollicite en flexion avant l'étrier 9, ce dernier qui est bloqué en pivotement vers l'avant, sur la butée supérieure 11 du bas de coque 4, produit un effort résistant en se déformant élastiquement par rapprochement simultané des lèvres 15a de l'échancrure 15 et par flambage de celles-ci.

Dans l'exemple choisi et représenté sur les figures 1 à 4, le volet d'énergie 9 est articulé en 10 sur le bas de coque 4 par l'intermédiaire d'une charnière 16 formée par un élément mâle 17, obtenu de moulage avec le bas de coque 4, s'insérant dans une partie femelle réalisée sur le volet 9 à sa partie inférieure, et délimitée par deux oreilles 18, 19, une broche 20 traversant à la fois les oreilles 18, 19, et l'élément mâle 17.

Bien entendu, l'articulation 10 pourra être de tout autre type comme par exemple être formée par une charnière constituée d'un élément flexible (non représenté), obtenu de moulage simultanément avec le bas de coque 4 et ledit volet d'énergie 9.

Il va de soi que, dans le mode de réalisation de l'articulation sous forme de charnière 16 précédemment décrit, le volet d'énergie 9 est obtenu seul, indépendamment des autres parties constitutives de la chaussure, et donc peut avantageusement être réalisé, de manière monobloc par moulage d'une matière plastique sélectionnée pour ses caractéristiques mécaniques, de flexibilité en particulier.

Dans la chaussure de ski représentée à la figure 5 qui suit, le volet d'énergie 9 est disposé de la même manière que dans l'exemple précédent des figures 1 à 4 mais sa zone de butée mobile 12 est, dans cet exemple, constituée par les chants verticaux de ses ailes 9a ; en correspondance, la butée fixe 11 est alors obtenue sur le bas de coque 4 en vis-à-vis desdits chants verticaux pour coopérer avec ces derniers lorsque la partie postérieure 3 de la tige 1 est reliée à la partie antérieure 2 de cette dernière en vue de maintenir le bas de jambe du skieur dans la chaussure en position de pratique du ski.

Comme on l'a vu dans la description qui précède, le volet d'énergie est, de préférence, adapté à des chaussures du type à entrée par l'arrière. Cependant, compte-tenu de son faible encombrement et de son insertion aisée sous la partie postérieure 3 de la tige 1 grâce à son rattachement par une articulation 10 au bas de coque 4 dans la zone du talon, un tel volet d'énergie 9 peut être adapté à des chaussures du type à "entrée mixte" tel qu'illustré à la figure 6 et à des chaussures du type à entrée par le dessus, tel qu'illustré à la figure 7. De telles chaussures sont très largement diffusées et connues et leur description ne sera donc pas reprise dans leur ensemble.

Dans l'exemple de la chaussure de la figure 6, la partie antérieure 2 de la tige 1 est représentée pivotante vers l'avant par rapport au bas de coque 4 autour du même axe de liaison 5 que celui de la partie postérieure 3. Toujours selon cet exemple, la retenue vers l'arrière de la tige 1, c'est-à-dire dans le sens antéro-postérieur, est réalisée par l'intermédiaire de deux rebords de butée 24, 25, obtenus respectivement sur la partie antérieure 2 de la tige 1 et la bordure supérieure antérieure du bas de coque 4, sensiblement dans la zone correspondant au cou-de-pied. Ces rebords 24 et 25 ne coopérant que dans le sens antéro-postérieur, la partie antérieure 2 de la tige 1 est ainsi libre d'un certain débattement vers l'avant simultanément avec la partie postérieure 3 qui bascule vers l'arrière lorsque le tendeur 7 est déverrouillé en vue d'ouvrir ladite tige 1 pour le chaussage ou le déchaussage.

Dans tous les cas d'adaptation du volet d'énergie 9 aux chaussures de ski qui viennent d'être citées et décrites à titre d'exemple, et non limitativement, le contrôle de la flexion vers l'avant de la tige 1 peut être assuré essentiellement par ledit volet d'énergie 9 et, bien sûr, en association avec au moins un autre moyen de contrôle de flexion.

Dans l'exemple de la chaussure représenté à la figure 7, la partie antérieure 2 de la tige 1 est ouverte par une fente longitudinale recouverte par des languettes et/ou rebords flexibles venus du bas de coque 4 et qui se chevauchent et plusieurs systèmes de serrage 6 à tendeurs 7 assurent la fermeture de cette dernière en position de pratique du ski par connexion d'un flanc du bas de coque 4 à l'autre pour la partie basse antérieure de la chaussure et par connexion de la partie postérieure 3 et de ses ailes 3a avec cette partie antérieure 2 à la manière d'un collier. Dans ce type de chaussure, l'introduction et/ou l'extraction du pied peut s'effectuer par le dessus et par l'arrière ou essentiellement par le dessus. On notera que la retenue de la tige 1 dans le sens antéro-postérieur est réalisée par l'intermédiaire d'au moins une extension verticale venue du bas de coque 4 dans la zone antérieure de la tige et que cette extension est au moins flexible dans le sens postéro-antérieur pour accompagner la partie postérieure 3 lorsque cette dernière est sollicitée en flexion vers l'avant. Dans une telle structure de chaussure, le contrôle de la flexion vers l'avant de la tige 1 est ainsi assuré par le volet d'énergie 9 en association avec l'extension verticale flexible s'étendant dans la zone antérieure de ladite tige 1.

Egalement, il ressort d'une telle construction que la tige 1 est relativement flexible vers l'arrière et que cette flexibilité peut ne pas être désirée, en particulier pour les skieurs de compétition qui recherchent un appui arrière ferme. Il suffit alors, comme cela est illustré à la figure 8, de doter le volet d'énergie 9 d'un rebord d'appui 26 destiné à coopérer avec au moins une partie de la zone inférieure 3b de la partie postérieure 3 ainsi bloquée en position de pratique du ski et interdite de toute possibilité de basculement vers l'arrière. Il va de soi que la chaussure de ski est alors essentiellement utilisable en "entrée par le dessus" à moins de rendre escamotable le rebord d'appui 26 par exemple à la manière d'un "cliquet d'arrêt" sans pour cela sortir du cadre de l'invention.

## Revendications

1. Chaussure de ski alpin comportant une coque rigide dont un bas de coque (4) est surmonté d'une tige (1) présentant au moins une partie antérieure (2) et une partie postérieure (3), laquelle tige est au moins partiellement articulée (6) sur ce dernier (4) par l'intermédiaire d'un élément de liaison (5), et comprenant elle-même une ouverture postérieure pour permettre le passage du pied, un ensemble de fermeture formant collier sur le bas de jambe, comprenant au moins un système de serrage (6) entourant au moins partiellement la tige (1) pour être mis en tension par au moins un organe tendeur (7), fixé sur l'une des parties constitutives (2, 3) de ladite tige (1), et des moyens de contrôle de la flexion de la tige en amplitude et en effort vers l'avant, étant disposés à l'arrière de la chaussure, caractérisée en ce que les moyens de contrôle de la flexion en amplitude et en effort vers l'avant comprennent un volet flexible (9) en forme de coquille d'enveloppement du talon, qui s'étend de manière contiguë sous la partie postérieure (3) de la tige (1), lequel volet (9) est solidaire du bas de coque (4) dans la zone du talon, de manière articulée par rapport à celui-ci par l'intermédiaire d'une articulation (10) disposée dans sa partie inférieure, et est entraîné en pivotement, selon une course délimitée, par la partie postérieure (3) de la tige (1) par rapport audit bas de coque (4) dans un mouvement postéro-antérieur jusqu'en position de tige (1) fermée sur le bas de jambe du skieur, position à partir de laquelle, d'une part, le volet (9) vient coopérer avec une zone de butée fixe (11), ménagée sur une partie du bas de coque (4) par une zone de butée mobile (12) complémentaire dont il est pourvu, et d'autre part, le contrôle de la flexion de la tige (1) s'exerce par réaction du volet (9) contre la partie postérieure (3) de ladite tige (1), lequel volet constitue ainsi la source d'énergie des moyens de contrôle.

2. Chaussure selon la revendication 1, caractérisée en ce que le volet d'énergie (9) comporte deux ailes latérales (9a) s'étendant sous la partie postérieure (3) de la tige (1) qui les chevauche.

3. Chaussure selon la revendication 2, caractérisée en ce que la zone de butée mobile (12) du volet d'énergie (9) est constituée par au moins une partie de bordure de chacune de ses ailes latérales (9a) apte à coopérer avec la zone de butée fixe (11) du bas de coque (4), constituée elle-même par au moins un épaulement complémentaire obtenu sur le bas de coque (4) en correspondance de la partie de bordure d'au moins une des ailes (9a) du volet d'énergie (9).

4. Chaussure selon la revendication 3, caractérisée en ce que la partie de bordure des ailes latérales (9a) formant la zone de butée mobile (12) du volet d'énergie (9) est constituée par ses chants inférieurs.

5. Chaussure selon la revendication 4, caractérisée en ce que la partie de bordure des ailes latérales (9a) formant la zone de butée mobile (12) du volet d'énergie (9) est constituée par ces chants verticaux.

6. Chaussure selon l'une des revendications 1 à 5, caractérisée en ce que le volet d'énergie (9) est articulé (10) sur le bas de coque (4) par l'intermédiaire d'une charnière (16) formée par un élément mâle (17) obtenu de moulage avec le bas de coque (4), s'insérant dans une partie femelle réalisée sur le volet (9) et délimitée par deux oreilles (18, 19), une broche (20) traversant à la fois les oreilles (18, 19) et l'élément mâle (17).

7. Chaussure selon l'une des revendications 1 à 5, caractérisée en ce que le volet d'énergie (9) est articulé (10) sur le bas de coque (4) par l'intermédiaire d'une charnière constituée d'un élément flexible obtenu de moulage simultanément avec le bas de coque (4) et ledit volet d'énergie (9).

8. Chaussure selon l'une des revendications 1 à 7, caractérisée en ce que le volet d'énergie (9) comporte une échancrure ouverte (15) vers le haut dirigée à l'opposé des moyens d'articulation (10) dudit volet (9).

9. Chaussure selon l'une des revendications 1 à 8, caractérisée en ce que le volet d'énergie (9) est obtenu indépendamment des autres parties constitutives de la chaussure, de manière monobloc par moulage de matière plastique.

10. Chaussure selon l'une des revendications 1 à 9, caractérisée en ce que le volet d'énergie (9) pivote avec la partie postérieure (3) de la tige (1) dans un mouvement postéro-antérieur ou antéro-postérieur, selon une course délimitée respectivement d'une part par la zone de butée fixe supérieure (11) du bas de coque (4) avec laquelle est susceptible de coopérer la zone de butée mobile (12) du volet d'énergie (9) lors du début du contrôle de flexion et d'autre part par une seconde zone de butée inférieure fixe (4a) constituée par une partie postérieure inférieure du talon de bas de coque (4) sur laquelle est susceptible de prendre appui une zone inférieure (3b) de la partie postérieure (3) de la tige (1), dans une position d'ouverture maximum de chaussage.

11. Chaussure selon l'une des revendications 1 à 9, caractérisée en ce que le volet d'énergie (9) comporte un rebord d'appui (26) coopérant avec une zone inférieure (3b) de la partie postérieure (3) de la tige (1) ainsi bloquée dans le sens antéro-postérieur.

## Claims

1. Alpine ski boot comprising a rigid shell whose shell base (4) is surmounted by an upper (1) having at least one front portion (2) and one rear portion (3), which upper (1) is at least partially journalled (6) on the latter (4) by means of a linkage element (5), and which itself comprises a rear opening to enable passage of the foot, a closure assembly forming a collar on the lower part of the leg, comprising at least one tightening system (6) partially surrounding the upper (1) in order to be placed under tension by at least one tensioning element (7) fixed on one of the component parts (2,3) of said upper (1), and means for controlling flexion of the upper in amplitude and during forward effort, being located at the rear of the boot, characterized in that the means for controlling the flexion in amplitude and during forward effort comprise a shell-shaped flexible flap (9) for enveloping the heel, which extends in a contiguous manner beneath the rear portion (3) of the upper (1), which flap (9) is affixed to the shell base (4) in the heel zone, in a journalled manner with respect to the latter by means of a journal (10) positioned in its lower portion, and is pivotally driven, along a demarcated path, by the rear portion (3) of the upper (1) with respect to said shell base (4) in a rear-to-front movement up to the closed position of the upper (1) on the lower part of the of the leg of the skier, from which position, on the one hand, the flap (9) comes to cooperate with a fixed abutment zone (11), arranged on a portion of the shell base (4) by a complementary movable abutment zone (12) with which it is provided, and on the other hand, the flexion control of the upper (1) is exerted by reaction of the flap (9) against the rear portion (3) of the upper (1), which flap thus constitutes the energy source of the control means.

2. Boot according to claim 1, characterized in that the energy flap (9) comprises two lateral wings (9a) extending beneath the rear portion (3) of the upper (1) which overlaps them.

3. Boot according to claim 2, characterized in that the movable abutment zone (12) of the energy flap (9) is constituted by at least one edge portion of each of its lateral wings (9a) adapted to cooperate with the fixed abutment zone (11) of the shell base (4), itself constituted by at least one complementary shoulder obtained at the shell base (4) corresponding to the edge portion of at least one of the wings (9a) of the energy flap (9).

4. Boot according to claim 3, characterized in that the edge portion of the lateral wings (9a) forming the movable abutment zone (12) of the energy flap (9) is constituted by its lower edges.

5. Boot according to claim 4, characterized in that the edge portion of the lateral wings (9a) forming the movable abutment zone (12) of the energy flap (9) is constituted by these vertical edges.

6. Boot according to one of the claims 1 to 5, characterized in that the energy flap (9) is journalled (10) on the shell base (4) by means of hinge (16) formed by a male element (17) obtained by molding with the shell base (4) that is inserted in a female part obtained on the flap (9) and demarcated by two lugs (18, 19), one pin (20) that passes through both the lugs (18,19) and the male element (17).

7. Ski boot according to one of the claims 1 to 5, characterized in that the energy flap (9) is journalled (10) on the shell base (4) by means of a hinge constituted of a flexible element obtained by simultaneous molding with the shell base (4) and said energy flap (9).

8. Boot according to one of the claims 1 to 7, characterized in that the energy flap (9) comprises an upwardly open scallop (15) directed opposite the journal means (10) of said flap (9).

9. Boot according to one of the claims 1 to 8, characterized in that the energy flap (9) is obtained independently of the other component parts of the boot, in an integral manner by molding of plastic material.

10. Boot according to one of the claims 1 to 9, characterized in that the energy flap (9) pivots with the rear portion (3) of the upper (1) in a rear-to-front or front-to-rear movement, along a path demarcated respectively on the one hand, by the upper fixed abutment zone (11) of the shell base (4) with which the movable abutment zone (12) of the energy flap (9) is capable of cooperating during the start of flexion control, and on the other hand, by a second lower fixed abutment zone (4a) constituted by a lower rear portion of the heel of the shell base (4) on which a lower zone (3b) of the rear portion (3) of the upper (1) is capable of taking support in the position of maximum opening for putting on the boot.

11. Boot according to one of the claims 1 to 9, characterized in that the energy flap (9) comprises a support edge (26) cooperating with a lower zone (3b) of the rear portion (3) of the upper (1), thus blocked in the front-to-rear direction.

## Patentansprüche

1. Alpinskischuh, der eine steife Schale aufweist, wobei ein Schalenunterteil (4) durch einen Schaft (1) erhöht ist, der zumindest einen vorderen Abschnitt (2) und einen hinteren Abschnitt (3) aufweist, wobei der Schaft zumindest teilweise (6) auf diesem letzteren (4) mit Hilfe eines Verbindungselementes (5) angelenkt ist und selbst eine hintere Öffnung aufweist, um den Durchgang des Fußes zu erlauben, und eine Verschlußeinheit, die einen Kragen auf dem unteren Teil des Beines bildet, die zumindest ein Festspannsytem (6) aufweist, das zumindest teilweise den Schaft (1) umgibt, um durch zumindest eine Spanneinrichtung (6) unter Spannung gesetzt zu werden, die auf einem der Abschnitte (2, 3) befestigt ist, die den Schaft (1) bilden, und wobei Einrichtungen zur Steuerung der Durchbiegung des Schaftes im Ausschlag und in der Stärke in Richtung nach vorne am hinteren Teil des Schuhes angeordnet sind,
**dadurch gekennzeichnet,** daß die Einrichtungen zur Steuerung der Durchbiegung im Ausschlag und in der Stärke in Richtung nach vorne eine flexible Klappe (9) in Form einer muschelförmigen Umhüllung der Ferse aufweisen, die sich auf angrenzende Weise unter dem hinteren Abschnitt (3) des Schaftes (1) erstreckt, wobei die Klappe (9) fest mit dem Schalenunterteil (4) in dem Bereich der Ferse auf angelenkte Weise bezüglich demselben mit Hilfe eines Gelenkes (10) verbunden ist, das in ihrem unteren Abschnitt angeordnet ist, und sie in Schwenkung gemäß einem durch den hinteren Abschnitt (3) des Schaftes (1) bezüglich dem Schalenunterteil (4) beschränkten Hub in einer Bewegung von hinten nach vorne bis in eine Position des Schaftes (1), der auf dem unteren Teil des Beines des Skiläufers geschlossen ist, mitnimmt und zwar in eine Position, ausgehend von der zum einen die Klappe (9) mit einem festen Anschlagbereich (11) zusammenwirkt, der auf einem Abschnitt des Schalenunterteiles (4) durch einen komplementären beweglichen Anschlagbereich (12) ausgenommen ist, mit dem er versehen ist, und zum anderen die Steuerung der Durchbiegung des Schaftes (1) durch Reaktion der Klape (9) gegen den hinteren Abschnitt (3) des Schaftes (1) geschieht, wobei die Klappe so die Energiequelle der Einrichtung zur Steuerung bildet.

2. Schuh gemäß Anspruch 1, dadurch gekennzeichnet, daß die Energieklappe (9) zwei laterale Flügel (9a) aufweist, die sich unter den hinteren Abschnitt (3) des Schaftes (1) erstrecken, der sie überlappt.

3. Schuh gemäß Anspruch 2, dadurch gekennzeichnet, daß der bewegliche Anschlagbereich (12) der Energieklappe (9) durch zumindest einen Randabschnitt von jedem dieser lateralen Flügel (9a) gebildet ist, der dazu in der Lage ist, mit dem festen Anschlagbereich (11) des Schalenunterteiles (4) zusammenzuwirken, der selbst durch zumindest eine komplementäre Schulter gebildet ist, die auf dem Schalenunterteil (4) in Übereinstimmung mit dem Randabschnitt von zumindest einem der Flügel (9a) der Energieklappe (9) erhalten ist.

4. Schuh gemäß Anspruch 3, dadurch gekennzeichnet, daß der Randabschnitt der lateralen Flügel (9a), die den beweglichen Anschlagbereich (12) der Energieklappe (9) bilden, durch ihre unteren Kanten gebildet ist.

5. Schuh gemäß Anspruch 4, dadurch gekennzeichnet, daß der Randabschnitt der lateralen Flügel (9a), der den beweglichen Anschlagbereich (12) der Energieklappe (9) bildet, durch diese vertikalen Kanten gebildet ist.

6. Schuh gemäß einem der Ansprüche 1 bis 5, dadurch gekennzeichnet, daß die Energieklappe (9) auf dem Schalenunterteil (4) mit Hilfe eines Scharniers (16) angelenkt ist (10), das durch ein vorstehendes Element (17) gebildet ist, das durch Formen mit dem Schalenunterteil (4) erhalten wird, und das sich in einen aufnehmenden Abschnitt einfügt, der auf der Klappe (9) realisiert ist und der durch zwei Ösen (18, 19) begrenzt ist, wobei ein Stift (20) sowohl die Ösen (18, 19) als auch das vorstehende Element (17) durchquert.

7. Schuh gemäß einem der Ansprüche 1 bis 5, dadurch gekennzeichnet, daß die Energieklappe (9) auf dem Schalenunterteil (4) mit Hilfe eines Scharniers angelenkt ist (10), das aus einem flexiblen Element gebildet ist, das durch gleichzeitiges Formen mit dem Schalenunterteil (4) und der Energieklappe (9) erhalten ist.

8. Schuh gemäß einem der Ansprüche 1 bis 7, dadurch gekennzeichnet, daß die Energieklappe (9) eine nach oben offene bogenförmige Aussparung (15) aufweist, die in entgegengesetzter Richtung zu den Gelenkeinrichtungen (10) der Klappe (9) gerichtet ist.

9. Schuh gemäß einem der Ansprüche 1 bis 8, dadurch gekennzeichnet, daß die Energieklappe (9) unabhängig von anderen Bauteilen des Schuhes in Form eines Monoblocks durch Formen aus plastischem Material erhalten ist.

10. Schuh gemäß einem der Ansprüche 1 bis 9, dadurch gekennzeichnet, daß die Energieklappe (9) mit dem hinteren Abschnitt (3) des Schaftes (1) in einer Bewegung von hinten nach vorne oder von vorne nach hinten gemäß einem Verlauf, der zum einen durch den oberen festen Anschlagbereich (11) des Schalenunterteils (4) begrenzt ist, mit dem der bewegliche Anschlagbereich (12) der Energieklappe (9) bei dem Beginn der Steuerung der Durchbiegung zusammenwirken kann, bzw. zum anderen durch einen zweiten unteren festen Anschlagbereich (4a) begrenzt ist, der durch einen hinteren unteren Abschnitt der Ferse des Schalenunterteiles (4) gebildet ist, auf dem ein unterer Bereich (3b) des hinteren Abschnittes (3) des Schaftes (1) in Abstützung kommen kann, und zwar in einer Position der maximalen Öffnung zum Schuhanziehen.

11. Schuh gemäß einem der Ansprüche 1 bis 9, dadurch gekennzeichnet, daß die Energieklappe (9) einen Abstützungsrand (26) aufweist, der mit einem unteren Bereich (3b) des hinteren Abschnitts (3) des Schaftes (1) zusammenwirkt, der so in der Richtung von vorne nach hinten blockiert ist.
